# EUROPÄISCHE PATENTSCHRIFT

(11) **EP 2 255 938 B1**
(45) Veröffentlichungstag und Bekanntmachung des Hinweises auf die Patenterteilung: **16.04.2014**
(21) Anmeldenummer: 10005456.8
(22) Anmeldetag: 26.05.2010
(51) Int. Cl.: B28B 17/00, B28B 7/34, B28B 7/00

(54) **Vorrichtung und Verfahren zum Anbringen einer Schalung auf einer Schalungsauflage für Betonfertigbauteile**
Apparatus and method to apply a shuttering onto a moulding table for construction concrete products
Machine et méthode pour apposer un coffrage sur une table de moulage pour éléments de construction en béton

(30) Priorität: 27.05.2009 AT 8142009
(43) Veröffentlichungstag der Anmeldung: 01.12.2010
(73) Patentinhaber: Progress Maschinen & Automation AG, 39042 Brixen (IT)
(72) Erfinder: Enderes, Karl Friedrich, 39042 Brixen (IT); Nussbaumer, Erich, 39010 Nals (IT)
(74) Vertreter: Gangl, Markus

(56) Entgegenhaltungen:
- DE-A1- 2 650 700
- DE-A1- 10 130 855
- DE-U1- 9 320 971
- US-A1- 2007 051 867

## Beschreibung

Die Erfindung betrifft eine Vorrichtung zur Verwendung in einer Schalstation für ein Betonfertigbauteil, insbesondere im Rahmen einer Palettenumlaufanlage, wobei bei der Positionierung von Schalungselementen auf einer Schalungsauflage Schalungslücken verbleiben, umfassend eine Steuereinrichtung und eine Zuschneidanlage.

Beim Automatischen Verlegen von Schalungen für Betonfertigbauteile, insbesondere bei einer Schalstation einer Palettenumlaufanlage bleiben zwangsläufig Schalungslücken übrig. Derartige Schalungslücken entstehen, weil die vorhandenen Schalungselemente, die häufig standardisierte Maße aufweisen, nicht so anordenbar sind, dass genau die äußere Form des herzustellenden Betonfertigbauteiles abgrenzbar ist. Die mit Schalungselementen abzudeckende Konturlinie passt also nicht exakt mit den vorhandenen Längen der Schalungselemente oder deren Kombinationen zusammen. Die Schalungselemente sind zumeist aus Metall. Es kann dabei auch vorkommen, dass die zu schalende Konturlinie kürzer ist als das kürzeste vorhandene Schalungselement.

Ein weiterer Grund für das Entstehen derartiger Schalungslücken ist, dass das stimseitige Profil der Schalungselemente hinsichtlich seiner Form nicht zum seitlichen Profil der angrenzenden Schalung oder zum seitlichen Profil der angrenzenden festen Palettenrandschalung passt. Auch Konturecken, die in das Betonfertigbauteil hineinragen, können üblicherweise nicht mit standardisierten Schalungselementen abgedeckt werden, da diese Schalungselemente stirnseitig nicht die nötige Form aufweisen, um den eingegossenen Beton in der richtigen Form abzugrenzen. Üblicherweise sind die Schalungselemente aus Metall stirnseitig offen, aber selbst für den Fall, dass man diese Schalungselemente stimseitig schließen würde, würden sie dort immer noch nicht das gewünschte linienabhängige Profil aufweisen. Derartige Konturecken können konkave oder konvexe Ecken der Elementumrandung oder von Aussparungen umfassen.

Insgesamt ergeben sich somit insbesondere bei Betonfertigbauteilen die von automatischen Schalungsrobotem gefertigten werden und komplizierte Konturen aufweisen etliche derartiger Schalungslücken, die nicht von den normalen Schalungselementen abgedeckt werden können.

Zur Vermeidung derartiger Schalungslücken wäre es prinzipiell möglich, eine Maßanfertigung einer Holzschalung, wie sie z.B. in Form eines Holzkastens zur Schalung eines Fensters realisiert ist. Eine derartige Maßnahme ist aber sehr arbeitsaufwändig und daher kosten- und zeitintensiv.

Eine weitere Möglichkeit wäre es, spezielle Eckschalungselemente zu verwenden, die aber nur dann ein befriedigendes Ergebnis liefern, wenn die Aussparungen immer nur fest vorgegebene Formen und Abmessungen haben. Dies ist aber im Allgemeinen nicht der Fall, sodass diese Möglichkeit nur unter starken Einschränkungen hinsichtlich der herzustellenden Betonfertigbauteilen ein befriedigendes Ergebnis liefern kann.

Die Methode der Wahl war bisher, die standardisierten Schalungselemente aus Metall soweit als möglich entlang der Konturlinie zu verlegen, bei gleichzeitiger Minimierung der Schalungslücken. Anschließend wurden die Schalungslücken von Passstücken aus Styropor (Polystyrol) aufgefüllt. Diese Methode bietet die größte Flexibilität. Dabei wurde bisher so vorgegangen, dass die Schalungslücken manuell vermessen wurden. Anschließend wurde das Styropor händisch zugeschnitten und passend in die Schalungslücken eingebracht.

Das manuelle Zuschneiden und Vermessen der Styroporstücke ist aber sehr zeitaufwändig und damit kostenintensiv. Die dadurch entstandene Verlängerung der Produktionstaktzeit passt aber nicht zur zunehmend gestellten Forderung einer montagegerechten und raschen Belieferung der Baustellen, die zu einem Paradigmenwechsel in den Produktionsabläufen geführt hat, der durch einen ansteigenden Automatisierungsgrad und eine deutliche Ausweitung der Flexibilität gekennzeichnet ist.

DE 93 20 971 U1 offenbart eine gattungsgemäße Vorrichtung zur Verwendung in einer Schalstation für ein Betonfertigbauteil und ein Verfahren zum Anbringen einer Schalung auf einer Schalungsauflage für Betonfertigbauteile,
umfassend die folgenden Schritte:
- Positionierung von mindestens einem Schalungselement in Abhängigkeit eines Schalungsplanes auf der Schalungsauflage, wobei Schalungslücken verbleiben,
- Positionierung Sonderschalungselemente in den jeweiligen Schalungslücken.

Die DE 93 20 971 U1 zeigt ferner ein Schalungssystem für Betonteile, wobei zur Überbrückung von Lücken Distanzkörper zwischen die Schalungsteile eingesetzt werden. Zur Anpassung an unterschiedlich große Schalungslücken sind Distanzkörper mit unterschiedlicher Länge vorgefertigt, damit diese zu einer bestimmten Solllänge zusammengesetzt und in die Schalungslücke eingesetzt werden können.

Des Weiteren ist es schwierig, bei Eckelementen die Styroporstücke manuell so zuzuschneiden, dass das Eckelement nach allen Seiten hin das korrekte, am Beton anliegende Profil aufweist. Dies führt bei der händischen Herstellung der Styroporpassstücke zu merklichen Qualitätseinbusen.

Die Aufgabe der Erfindung ist es daher, die oben angeführten Nachteile zu vermeiden und eine Vorrichtung zur Verfügung zu stellen, die eine weitergehende Automatisierung der Herstellung von Betonfertigbauteilen erlaubt, wobei die zur Herstellung der Schalung nötige Zeit verringert wird. Gleichzeitig soll die Qualität der herzustellenden Betonfertigbauteile verbessert werden.

Dies wird durch eine Vorrichtung mit den Merkmalen des Anspruches 1 gelöst.

Durch die erfindungsgemäße Maßnahme eine in einer Schalstation für Betonfertigbauteile verwendbare Vorrichtung mit einer Steuereinrichtung zu versehen, von der Daten der bei der Positionierung von Schalungselementen verbleibenden Schalurigslücken einer Zuschneidanlage zuführbar sind, können die manuellen Schritte der Vermessung der Schalungslücken und des Zuschneidens weitgehend automatisiert werden, da die Zuschneidanlage Sonderschatungselemente gemäß der von der Steuereinrichtung übermittelten Daten der Schalungslücken zum Auffüllen dieser Schalungslücken automatisch zuschneiden kann.

Weder die Vermessung der Schalungslücken noch das Zuschneiden der Sonderschalungselemente müssen also manuell durchgeführt werden. Es werden automatisch Daten über diese Schalungslücken, nämlich über deren Position in der Schalung, deren Ausmaße und deren Form erstellt. Mittels einer Steuereinrichtung werden diese Daten an eine Zuschneidanlage übermittelt, die dann automatisch die richtigen Sonderschalungselemente zuschneiden kann. Als Zuschneidanlagen kommen dabei an sich bekannte Geräte, wie z.B. rechnergesteuerte Sägmaschinen, in Frage.

Weitere vorteilhafte Ausführungen der Erfindung sind in den abhängigen Ansprüchen definiert.

In einer ersten Alternative der Erfindung umfasst die Steuereinrichtung eine elektronische Datenverarbeitungsanlage, in der ein Schalungsplan gespeichert ist. Dieser Schalungsplan enthält Informationen über das herzustellende Betonfertigbauteil, insbesondere über die Größe und Form der Konturlinie. Zudem sind im Schalungsplan bzw. in der elektronischen Datenverarbeitungsanlage weiters Daten über die zu verwendenden Schalungselemente vorhanden, mit der die Schalung durchgeführt werden soll. Die elektronische Datenverarbeitungsanlage kann nun durch die Daten der vorhandenen Schalungselemente und die Daten der Konturlinie, die bei der Schalung verbleibenden Schalungslücken in Abhängigkeit des Schalungsplans berechnen kann. Daraus werden nun die zur Behebung der Schalungslücken nötigen Sonderschalungselemente berechnet und die entsprechenden Daten mittels der Steuereinrichtung an die Zuschneidanlage übermittelt.

Dabei können die Schalungselemente für den Schalungsplan so ausgewählt werden, dass die verbleibenden Schalungslücken eine Größe aufweisen, dass sie von Sonderschalungselementen möglichst einfach ausgefüllt werden können. Insbesondere kann hierbei verhindert werden, dass Sonderschalungselemente benötigt werden, die so kurz sind, dass sie nicht mehr automatisch handhabbar oder fixierbar sind. Bei der rechnerischen Ermittlung der Sonderschalungselemente, mit denen die verbleibenden Schalungslücken aufgefüllt werden können, wird die Form der angrenzenden Schalungselemente berücksichtigt. Insbesondere betrifft dies das Profil der Schalungselemente, mit dem diese auf der Schalungsauflage aufliegen.

Die zuvor berechneten Sonderschalungselemente werden dann nachfolgend automatisch von der Zuschneidanlage geschnitten.

Bevorzugt ist vorgesehen, dass der Schalungsplan in Abhängigkeit von in einem Schalungslager vorhandenen Schalungselementen erstellt wird. Es wird also beim Schalungsplan die Konturlinie des herzustellenden Betonfertigbauteiles so gut als möglich mit Schalungselementen abgedeckt. Dabei sollen die verbleibenden Schalungslücken möglichst minimiert werden. Dabei kann aber vorgesehen sein, diesen Schalungsplan nicht bereits bei der Erstellung des Verlegeplanes oder Produktionsplanes zu erstellen, sondern erst im Rahmen der Herstellung des Betonfortigbautells oder der Schalung selbst, da für den Schalungsplan die in einem Schalungslager vorhandenen Schalungselemente berücksichtigt werden können. Es können nämlich in einem Schalungslager verschiedene Größen von Schalungselementen vorhanden sein, sodass die Schalungslücken von dem im Schalungslager vorhandenen Schalungselement abhängen. In diesem Fall sind die verbleibenden Schalungslücken ebenfalls nicht im Voraus planbar, sondern das Produkt der Berechnung der elektronischen Datenverarbeitungsanlage. Es kann aber auch vorgesehen sein, dass die Erstellung des Schalungsplanes und die Berechnung der Schalurigslücken schon im Vorhinein bei der Planung der Produktion, wo beispielswelse ein Produktions- und Verlegeplan erstellt wird, durchgeführt wird.

In einer Ausführungsform der Erfindung ist der Vorrichtung ein Schalungsroboter zugeordnet, der z.B. Teil der Schalstation, insbesondere im Rahmen einer Palettenumlaufanlage ist. Eine derartige Palettenumlaufanlage, bei der Betonfertigbauteile auf Palettenformen in einer Fertigungsstrasse erstellt werden, ist beispielsweise in der österreichlschen Patentanmeldung AT 506 748 A1 beschrieben. Der Schalungsroboter hat dabei die Aufgabe, die Schalungselemente in Abhängigkeit des Schalungsplanes auf der Schalungsauflage zu positionieren, wobei die mit Sonderschalungselementen auszufüllende Schalungslücken verbleiben.

Wenn die Schalungslücken bei der Erstellung des Schalungsplans ermittelt werden, ist bevorzugt vorgesehen, dass das Zuschneiden der Sonderschalungselemente zum Auffüllen der Schalurigslücken und die Positionierung der Schalungselemente, beispielsweise durch einen Schalungsroboter, im Wesentlichen gleichzeitig erfolgt. Während der Schalungsroboter oder dafür beauftragte Personen mit dem Verlegen der Schalungselemente beschäftigt sind, werden die zuvor berechneten Sonderschalungselemente automatisch zugeschnitten, sodass das Zuschneiden der Sorderschalungselemente keinen merklichen Zeitverlust bewirkt.

In einer zweiten Alternative der Erfindung ist eine Messeinrichtung vorgesehen, von der die Schalungslücken ermittelt werden können. In diesem Fall müssen die Schalungslücken nicht von der elektronischen Datenverarbeitungsanlage in Abhängigkeit des Schalungsplanes berechnet werden, sondern können automatisch gemessen werden. Dies kann bereits im Verlauf der Positionierung der Schalungselemente oder nach der Positionierung der Schalungselemente erfolgen. Diese Messeinrichtung weist beispielsweise optische Messsensoren oder eine Scanvorrichtung auf, die die Schalauflage während oder nach der Positionierung der Schalungselemente scannt. Die von der Messeinrichtung ermittelten Schalungslücken werden dann der Steuereinrichtung zugeführt, die diese Daten an die Zuschneidanlage weiterleitet.

Um den Automatisierungsgrad weiter zu erhöhen, kann vorgesehen sein, dass eine Positionierungsvorrichtung, vorzugsweise ein Schalungsroboter die Sonderschalungselemente in den Schalungslücken positioniert. Dadurch kann ein manuelles Einsetzen der Sonderschalungselemente vermieden werden. Diese Positionierungsvorrichtung kann dabei mit der Steuereinrichtung verbunden sein, um die Daten des Schalungsplanes, insbesondere die Lage und Position der Schalungslücken auf der Schalungsauflage abzufragen. Dieses Auffüllen der Schalungslücken kann in der Schalstation oder in einer weiteren Station einer Fertigungsstraße für Betonfertigbauteile, insbesondere in einer Palettenumlaufanlage erfolgen.

Die Zuschnitte der Sonderschalungselemente können dabei in 90 °-Wnkeln, in Gehrung oder mit Rundungen erfolgen. Prinzipiell sind sehr vielfältige Formen durch eine automatische Zuschneidanlage möglich.

In einer Ausführungsform der Erfindung ist vorgesehen, dass in die Sonderschalungselemente mindestens ein Halteelement einführbar ist. Dieses Einführen des Halteelementes, das einen Magnet aufweist, erfolgt vorzugsweise automatisiert. Das Halteelement dient dazu, das Sonderschaiungselement an der Schalungsauflage zu halten. Ein derartiges Halteelement ist in der österreichischen Patentanmeldung AT 506 402 beschrieben.

Beim Erstellen des Schalungsplanes bzw. bei der Berechnung der Schalungslücken kann dabei berücksichtigt werden, dass die resultierenden Sonderschalungselemente groß genug sind, dass sie sich mit derartigen Halteelementen auf der Schalungsauflage fixieren lassen. Weiters kann vorgesehen sein, beim automatischen Zuschneiden der Sonderschalungselemente die nötigen Ausnehmungen für die Halteelemente, beispielsweise vertikale Löcher, anzuordnen, vorzugsweise ebenfalls von der Zuschneideanlage. Die Position und Anzahl dieser Ausnehmungen können dabei in Abhängigkeit der Abmessungen der Sonderschalungselemente gewählt sein. Das Halteelement kann dabei an seinem der Schalungsauflage abgewandten Ende eine Aktivierungsnchtung aufweisen, mit der nach der Positionierung des Sonderschalungselementes das Halteelement aktiviert wird und somit die Fixierung des Sonderschalungselementes auf der Schalungsauflage erfolgt. Die Aktivierung kann wiederum, beispielsweise vom Schalungsroboter automatisch erfolgen.

In einer weiteren Ausführungsform ist dabei vorgesehen, dass das Halteelement aus dem Sonderschalungselement entnehmbar ist, wodurch das Halteelement wiederverwendbar ist. Die Sonderschalungselemente sind zumeist individuell für die jeweilige Schalung hergestellt und werden nach dem Herstellen des Betorifertigbautelles entsorgt.

Statt eines derartigen magnetischen Halteelementes ist in einer Ausführungsform der Erfindung auch eine Fixierung der Sonderschalungselemente mit Klebstoff denkbar. Zu diesem Zweck kann die auf der Schalungsauflage zu befestigende Oberfläche der Sonderschalungselemente mit Klebstoff, beispielsweise mit Heißklebstoff, versehen werden, sodass die Sonderschalungselemente mit dieser Oberfläche auf die Schalungsauflage geklebt werden. Natürlich kann zusätzlich oder stattdessen die Schalungsauflage selbst mit Klebstoff versehen werden, insbesondere in jenen Bereichen auf die Schalungs- und/oder Sonderschalungselemente angeordnet werden sollen, also z.B. entlang der Konturlinie. Zusätzlich oder alternativ kann auch vorgesehen sein, die Sonderschalungselemente durch Unterdruck auf der Schalungsauflage zu halten. Zu diesem Zweck kann die Schalungsauflage mit Löchern versehen sein, mittels denen Luft abgesaugt wird, sodass ein Unterdruck entsteht, der die Sonderschalungselemente auf der Schalungsauflage hält.

Besonders bevorzugt sind Sonderschalungselemente aus Polystyrol (Styropor) vorgesehen. Es ist aber auch möglich, Sonderschalungselemente aus Holz oder ähnlichem Material zu verwenden. Die Schalungselemente selbst sind bevorzugt aus Metall.

In einer bevorzugten Ausführungsform der Erfindung ist die Zuschneidanlage derart ausgebildet, dass sie das Grundmaterial der Sonderschalungselemente, also beispielsweise Holz oder Polystyrol dreidimensional zuschneiden kann, sodass insgesamt die Sonderschalungselemente dreidimensional zuschneidbar sind. Um dies zu erreichen, kann die Zuschneidanlage z.B. senkrecht angeordnete Schneidvorrichtungen umfassen, die Schnitte in zwei Richtungen durchführen können, sodass gegebenenfalls mit einer zusätzlichen Bewegung des Grundmaterials, aus dem das Sonderschalungselement zugeschnitten werden soll, ein dreidimensionaler Schnitt ermöglicht ist. Besonders geeignet als Schneidvorrichtungen sind Drähte mit einer dazu entsprechend ausgebildeten Oberfläche, die zu diesem Zweck beispielsweise gezackt ausgebildet sein kann. Mit derartigen Drähten lassen sich auch Ecken oder Rundformen, wie sie insbesondere für das stimseitige Profil und das Seitenprofil der Sonderschalungselemente benötigt werden schneiden. Dies gilt insbesondere für Sonderschalungselemente aus Polystyrol.

Die Erfindung betrifft weiters eine Paleftenumlaufantage zur Herstellung von Betonfertigbauteilen mit einer Schalstation, die eine wie oben beschriebene Vorrichtung aufweist.

Die Erfindung betrifft weiters ein Verfahren zum Anbringen einer Schalung auf einer Schalungsauflage für Betonfertigbauteile gemäß Anspruch 10.

Besonders bevorzugt ist dabei vorgesehen, dass die Positionierung der Schalungselemente und das automatisierte Zuschneiden der Sonderschalungselemente im Wesentlichen gleichzeitig erfolgt.

In einer Ausführungsform des erfindungsgemäßen Verfahrens ist vorgesehen, dass die Ermittlung der Schalungslücken und/oder die Positionierung der Schalungselemente und/oder die Positionierung der Sonderschalungselemente automatisiert erfolgt. Zur Positionierung der Schalungselemente und der Sonderschalungselemente kann ein Schalungsroboter vorgesehen sein.

In einer Ausführungsform ist dabei weiters vorgesehen, dass in die Sonderscholungselemente mindestens ein Halteelement eingeführt wird, mit dem die Sonderschalungselemente auf der Schalungsauflage gehalten werden. Bevorzugt kann dabei vorgesehen sein, dass die Halteelemente automatisch eingeführt werden. Es kann auch vorgesehen sein, dass die Entnahme der Halteelemente während der Entschalung automatisch erfolgt.

Die Erfindung betrifft weiters ein Verfahren zu Herstellung eines Betonfertigbauteiles auf einer Schalungsauflage, wobei eine Schalung in einem wie oben dargelegten Verfahren auf der Schalungsauflage angebracht wird. Anschließend wird Beton in zumindest einen Raum zwischen den Schalungselementen gegossen. Nachdem der Beton ausgehärtet ist, wird der Betonfertigbauteil entschalt, d.h. die Schalungselemente und die Sonderschalungselemente werden von der Schalurigsauflage entfernt. Dabei kann vorgesehen sein, dass einer oder mehrere dieser Schritte automatisch erfolgen.

Darüber hinaus kann es vorgesehen sein, dass vor dem Eingießen des Betons Bewehrungselemente, beispielsweise Gitterträgerstrukturen in die Schalung eingelegt werden. Diese Bewehrungselemente können auch in den bereits eingegossenen aber noch zumindest teilweise flüssigen Beton von oben eingerüttelt bzw. eingedrückt werden.

Weitere Einzelheiten und Vorteile der vorliegenden Erfindung werden anhand der Figurenbeschreibung unter Bezugnahme auf die Zeichnungen im Folgenden näher erläutert. Darin zeigt:
- Fig. 1: ein Beispiel eines zu schalenden Betonfertigbauteiles in Form einer Wand mit einem Fenster,
- Fig. 2: eine schematische Draufsicht auf die entlang der Konturlinie verlegten Schalungselemente, wobei Schalungslücken verbleiben,
- Fig. 3: die schematische Draufsicht der Fig. 2, wobei die Schalungslücken mit Sonderschalungselementen ausgefüllt sind,
- Fig. 4: eine Draufsicht eines zugeschnittenen Sonderschalungselementes.
- Fig. 5a und 5b: eine Seiten- und eine Vorderansicht eines Sonderschalungselementes mit darin angeordnetem Halteelement,
- Fig. 6: ein Halteelement,
- Fig. 7: eine perspektivische Ansicht einer Schalungsauflage mit darauf angeordneten Schalungselementen und Sonderschalungs- elementen,
- Fig. 8: eine schematische Darstellung einer Schalstation einer Palettenumlaufanlage und
- Fig. 9: eine schematische Darstellung einer Ausführungsform einer Zuschneidanlage.

Fig. 1 zeigt ein in einer Palettenumlaufanlage hergestelltes Betonfertigbauteil 1, das ein Fenster 2 aufweist und von einer Konturlinie 3 umrandet wird. In Fig. 2 ist in einer schematischen Draufsicht dargestellt, wie auf einer Schalungsauflage 10 entlang der Konturlinie 3 Schalungselemente 4a, 4b, 4c, 4d aus Metall verlegt worden sind. Diese Schalungselemente 4a, 4b, 4c und 4d unterscheiden sich in ihrer Länge. Die Schalungselemente 4a weisen in diesem Ausführungsbeispiel die kürzeste Länge auf, gefolgt von den Schalungselementen 4c, 4d und 4b. Die Schalungselemente 4a, 4b, 4c, 4d sind dabei gemäß eines Schalungsplanes verlegt worden, der derart erstellt worden ist, dass die Schalungslücken 9, die bei der Verlegung der Schalungselemente 4a, 4b, 4c, 4d verbleiben, möglichst minimiert sind. Dabei ist bei der Erstellung des Schalungsplanes auf die in einem Schalungslager 15 vorhandenen Schalungselemente 4a, 4b, 4c, 4d Rücksicht genommen worden. Bei einer anderen Auswahl an vorhandenen Schalungselementen 4a, 4b, 4c, 4d wären die Schalungslücken 9 anders ausgefallen.

In Fig. 3 ist die Draufsicht der Fig. 2 gezeigt, wobei die Schalungslücken 9 mit Sonderschalungselementen 5 aufgefüllt wurden. Jede der Schalungslücken 9 weist dabei eine andere Form und Größe auf, sodass jedes einzelne der Sonderschalungselemente 5 individuell für eine spezielle Schalungslücke 9 angepasst worden ist. Dabei können auch mehrere Sonderschalungselemente 5 kombiniert werden. Die Konturlinie 3 ist somit vollständig von Schalungselementen 4 und Sonderschalungselementen 5 abgedeckt, sodass ein Eingießen des Betons in die Schalung zur Herstellung des Betonfertigbauteiles 1 möglich ist.

Fig. 4 zeigt in einer Draufsicht ein Sonderschalungselement 5, welches in diesem Ausführungsbeispiel aus Polystyrol (Styropor) hergestellt worden ist und dabei aus einem größeren Polystyrol-Block 20 zugeschnitten wurde. In das Sonderschalungselement 5 wurde eine Ausnehmung 6 angeordnet, in die ein Halteelement 7 einführbar ist, mit dem das Sonderschalungselement 5 auf der Schalungsauflage 10 gehalten werden kann.

Fig. 5a zeigt in einer Seitenansicht eine weitere Ausführungsform eines Sonderschalungselementes 5 mit darin eingebrachten Halteelementen 7. Die Köpfe der Halteelemente 7 ragen über die Oberseite des Sonderschalungselementes 5 hervor. An der Unterseite der Halteelemente 7 sind jeweils Magnete 8 angeordnet, die das Sonderschalungselement 5 auf der Schalungsauflage halten, sobald die Halteelemente 7 vollständig in das Sonderschalungselement 5 eingedrückt worden sind. Das Sonderschalungselement 5 weist eine konvexe Ecke 5' auf, die derart ausgestaltet ist, dass sie zum jeweiligen angrenzenden Schalungselement 4a, 4b, 4c, 4d passt. Diese Ecke 5' wäre händisch nur schwer und mit merklichen Qualitätseinbusen zuschneidbar. In einer automatisierten Zuschneidanlage 17 ist dieses dreidimensionale Zuschneiden unproblematisch und schnell durchführbar.

In einer Vorderansicht dieses Sonderschalungselementes 5 ist zu sehen, dass eine weitere konvexe Ecke 5" an der Stirnseite des Sonderschalungselementes 5 angeordnet ist. Besonders bevorzugt ist vorgesehen, dass die Sonderschalungselemente 5 aus Polystyrol (Styropor) bestehen.

In Fig. 6 ist ein Beispiel eines Halteelementes 7 dargestellt, welches in Ausnehmungen 6 des Sonderschalungselementes 5 eingeführt werden kann und mit einem an der Unterseite angeordneten Magnet 8 das Sonderschalungselement 5 an der Schalungsauflage hält.

Fig. 7 zeigt eine perspektivische Ansicht einer Schalungsauflage 10 mit darauf angeordneten Schalungselementen 4c, 4d und Sonderschalungselementen 5. Zusammen mit seitlichen Randleisten 11 bilden die Schalungselemente 4c, 4d und die Sonderschalungselemente 5 einen Raum, in den Beton eingegossen werden kann. Die standardisierte Maße aufweisenden Schalungselemente 4c, 4d sind nicht geeignet, die gesamte Konturlinie 3 des herzustellenden Betonfertigbauteils 1 abzudecken, sodass eine Schalungslücke 9 verbleibt. Um diese entsprechend auszufüllen, sind vier individuell zugeschnittene Sonderschalungselemente 5 auf der Schalungsauflage 10 angeordnet worden. Sowohl die Schalungselemente 4c, 4d als auch die Sonderschalungselemente 5 werden von jeweils einem oder zwei Halteelementen 7 auf der Schalungsauflage 10 gehalten.

Fig. 8 zeigt eine schematische Ansicht einer Schalstation 14, die Element einer Fertigungsstraße einer Palettenumlaufanlage ist. Die gegebenenfalls zuvor gereinigte Schalungsauflage 10 wird zur Schalstation 14 verbracht, wobei ein Schalungsroboter 12 gemäß eines Schalungsplans Schalungselemente 4a, 4b, 4c, 4d auf der Schalungsauflage 10 anordnet. Die Schalungselemente 4 werden dabei vom Schalungsroboter 12 einem Schalungslager 15 entnommen, in dem verschiedene Schalungselemente 4a, 4b, 4c, 4d gelagert sind, die standardisierte Maße aufweisen. Der Schalungsroboter 12 kann gegebenenfalls auch Halteelemente 7 automatische in dafür vorgesehene Ausnahmeöffnungen der Schalungselemente 4a, 4b, 4c, 4d einführen.

Entsprechend der im Schalungslager 15 vorhandenen Schalungselemente 4a, 4b, 4c, 4d und der abzudeckenden Konturlinie 3 berechnet eine Steuereinheit, die eine elektronische Datenverarbeitungsanlage 13, z.B. einen PC, umfasst, die verbleibenden Schalungslücken 9 und berechnet davon abhängig die zuzuschneidenden Sonderschalungselemente 5. Die Steuereinheit steuert auch den Schalungsroboter 12. Von dieser Steuereinheit werden die Daten an eine automatische Zuschneidanlage 17 übermittelt, die aus einem Lager 16 das Grundmaterial der Sonderschalungselemente 5 entnimmt und beispielsweise mit entsprechenden Sägevorrichtungen individuell zugeschnittene Sonderschalungselemente 5 anfertigt, die als Passstücke für die Schalungslücken 9 dienen. Dieses Grundmaterial der Sonderschalungselemente 5 ist bevorzugt Polystyrol, da sich dieses durch eine einfache Zuschneidbarkeit auszeichnet. Manuell oder ebenfalls automatisch werden dann die Sonderschalungselemente 5 in den Schalungslücken 9 eingepasst bzw. angeordnet und dort z.B. mit Halteelementen 7 oder mit Klebstoff oder mit Unterdruck auf der Schalungsauflage gehalten. Anschließend wird die mit der nunmehr vervollständigten Schalung versehene Schalungsauflage 10 zur Betonierstation, wo Beton in den Raum zwischen den Schalungselementen 4a, 4b, 4c, 4d und Sonderschalungselementen 5eingefüllt wird, oder zu einer Bewehrungsstation, wo Bewehrungselemente in den Raum zwischen den Schalungselementen 4a, 4b, 4c, 4d und Sonderschalungselementen 5 eingelegt werden, verbracht.

Fig. 9 zeigt eine schematische perspektivische Darstellung einer Zuschneidanlage 17, die sich insbesondere zum Zuschneiden von Polystyrol eignet. Die Zuschneidanlage 17 weist zwei im Wesentlichen senkrecht aufeinander angeordnete Drähte 18 und 19 auf. Durch eine Relativbewegung des Polystyrol-Blocks 20 zu den Drähten 18, 19 in Richtung der Doppelpfeile A, B, C können dreidimensionale Schnitte im Polystyrol-Block 20 angefertigt werden, wodurch Sonderschalungselemente 5 mit entsprechender Stirn- und Seitenfront anfertigbar sind. Dabei kann die Zuschneidanlage selbst und/oder der Polystyrol-Block 20 bewegt werden. Die drei Bewegungsrichtungen ermöglichen beliebige Schnittrichtungen und Schnittformen im Polystyrol-Block 20. Durch eine relative rotatorische Bewegung sind zudem Rundformen möglich. Die Drähte 18 und 19 sind zum Sägen geeignet und weisen eine entsprechende, z.B. mit Zacken versehene Oberfläche auf. Es kann auch vorgesehen sein, dass die Drähte geheizt sind und/oder zumindest entlang ihrer Längsrichtung Sägebewegungen, also Hin- und Herbewegungen, durchführen.

Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen.

## Patentansprüche

1. Vorrichtung zur Verwendung in einer Schalstation für ein Betonfertigbauteil, insbesondere im Rahmen einer Palettenumlaufanlage, wobei bei der Positionierung von Schalungselementen auf einer Schalungsauflage Schalungslücken verbleiben, **gekennzeichnet durch** eine elektronische Datenverarbeitungsanlage oder eine automatische Messeinrichtung zur Ermittlung der Schalungslücken, und eine Steuereinrichtung und eine Zuschneidanlage, wobei von der Steuereinrichtung Daten der Schalungslücken (9) der Zuschneidanlage (17) zuführbar sind, von welcher Sonderschalungselemente (5) zum Auffüllen der Schalungslücken (9) zuschneidbar sind.

2. Vorrichtung nach Anspruch 1, **dadurch gekennzeichnet, dass** der Vorrichtung ein Schalungsroboter (12) zugeordnet ist, von dem die Schalungselemente (4a, 4b, 4c, 4d) in Abhängigkeit des Schalungsplans auf der Schalungsauflage (10) positionierbar sind, wobei Schalungslücken (9) verbleiben.

3. Vorrichtung nach Anspruch 1 oder 2, **dadurch gekennzeichnet, dass** die Positionierung der Schalungselemente (4a, 4b, 4c, 4d) und das Zuschneiden der Sonderschalungselemente (5) im Wesentlichen gleichzeitig erfolgt.

4. Vorrichtung nach einem der Ansprüche 1 bis 3, **dadurch gekennzeichnet, dass** eine Posirionierungsvorrichtung, vorzugsweise ein Schalungsroboter, zur Positionierung der Sonderschalungselemente (5) in den Schalungslücken (9) vorgesehen ist.

5. Vorrichtung nach einem der Ansprüche 1 bis 4, **dadurch gekennzeichnet, dass** in mindestens eines der Sonderschalungselemente (5) mindestens ein Haltelement (7), vorzugsweise automatisiert, einführbar ist, wobei das Halteelement (7) einen Magnet (8) aufweist und das Sonderschalungselement (5) an der Schalungsauflage hält.

6. Vorrichtung nach Anspruch 5, **dadurch gekennzeichnet, dass** das mindestens eine Haltelement (7), vorzugsweise automatisch, entnehmbar ist.

7. Vorrichtung nach Anspruch 5 oder 6, **dadurch gekennzeichnet, dass** die zur Aufnahme des mindestens einen Halteelements (7) nötigen Ausnehmungen (6) im Sonderschalungselement (5), vorzugsweise von der Zuschneidanlage (17), automatisch erstellbar sind.

8. Vorrichtung nach einem der Ansprüche 1 bis 4, **dadurch gekennzeichnet, dass** die Sonderschalungselemente (5) mittels Klebstoff und/oder Unterdruck auf der Schalungsauflage (10) gehalten sind.

9. Palettenumlaufanlage zur Herstellung von Betonfertigbauteilen umfassend eine Schalstation (14) mit einer Vorrichtung nach einem der Ansprüche 1 bis 8.

10. Verfahren zum Anbringen einer Schalung auf einer Schalungsauflage für Betonfertigbauteile (1), umfassend die Schritte:
a) Positionierung von mindestens einem Schalungselement (4a, 4b, 4c, 4d) in Abhängigkeit eines Schalungsplanes auf der Schalungsauflage (10), wobei Schalungslücken (9) verbleiben,
b) Ermittlung der Schalungslücken (9) mit einer elektronischen Datenverarbeitungsanlage (13) oder einer automatischen Messeinrichtung,
c) Automatisiertes Zuschneiden von Sonderschalungselementen (5) zum Ausfüllen der Schalungslücken (9) von einer Zuschneidanlage (17),
d) Positionierung der Sonderschalungselemente (5) in den jeweiligen Schalungslücken (9).

11. Verfahren nach Anspruch 10, **dadurch gekennzeichnet, dass** die Schritte a) und c) gleichzeitig erfolgen und/oder die Schritte a) und/oder b) und/oder d) autornatistert erfolgen.

12. Verfahren nach einem der Ansprüche 10 bis 11, **dadurch gekennzeichnet, dass** in das mindestens eine Sonderschalungselement (5) mindestens ein Halteelement (7), vorzugsweise automatisiert, eingeführt wird, von dem das Sonderschalungselement (5) auf der Schalungsauflage (10) gehalten wird.

## Claims

1. Apparatus for use in a mould station for a precast concrete component, in particular in the context of a pallet circulation installation, wherein in positioning of formwork elements on a formwork support there remain formwork gaps, **characterised by** an electronic data processing installation or an automatic measuring device for ascertaining the formwork gaps and a control device and a cutting installation, wherein data of the formwork gaps (9) can be fed by the control device to the cutting installation (17), by which special formwork elements (5) can be cut to size for filling the formwork gaps (9).

2. Apparatus according to claim 1 **characterised in that** associated with the apparatus is a formwork robot (12) by which the formwork elements (4a, 4b, 4c, 4d) can be positioned in dependence on the formwork plan on the formwork support (10), with formwork gaps (9) remaining.

3. Apparatus according to claim 1 or claim 2 **characterised in that** positioning of the formwork elements (4a, 4b, 4c, 4d) and the operation of cutting the special formwork elements (5) to size are effected substantially at the same time.

4. Apparatus according to one of claims 1 to 3 **characterised in that** there is provided a positioning device, preferably a formwork robot, for positioning the special formwork elements (5) in the formwork gaps (9).

5. Apparatus according to one of claims 1 to 4 **characterised in that** at least one holding element (7) can be introduced, preferably in automated fashion, into at least one of the special formwork elements (5), the holding element (7) having a magnet (8) and holding the special formwork element (5) to the formwork support.

6. Apparatus according to claim 5 **characterised in that** the at least one holding element (7) can be removed preferably automatically.

7. Apparatus according to claim 5 or claim 6 **characterised in that** the openings (6) in the special formwork element (5), that are necessary for receiving the at least one holding element (7), can be produced automatically, preferably by the cutting installation (17).

8. Apparatus according to one of claims 1 to 4 **characterised in that** the special formwork elements (5) are held on the formwork support (10) by means of adhesive and/or reduced pressure.

9. A pallet circulation installation for the production of precast concrete components including a mould station (14) having an apparatus according to one of claims 1 to 8.

10. A method of applying a formwork to a formwork support for precast concrete components (1) including the steps:
a) positioning at least one formwork element (4a, 4b, 4c, 4d) in dependence on a formwork plan on the formwork support (10), with formwork gaps (9) remaining,
b) ascertaining the formwork gaps (9) with an electronic data processing installation (13) or an automatic measuring device,
c) automatically cutting special formwork elements (5) to size for filling the formwork gaps (9) by a cutting installation (17), and
d) positioning the special formwork elements (5) in the respective formwork gaps (9).

11. A method according to claim 10 **characterised in that** steps a) and c) are effected at the same time and/or the steps a) and/or b) and/or d) are effected in automated fashion.

12. A method according to one of claims 10 and 11 **characterised in that** at least one holding element (7) is introduced, preferably in automated fashion, into the at least one special formwork element (5), the special formwork element (5) being held on the formwork support (10) by the holding element (7).

## Revendications

1. Dispositif destiné à être utilisé dans une station de coffrage pour un élément préfabriqué en béton, en particulier dans le cadre d'une installation de circulation de palettes, des interstices de coffrage restant présentés lors du positionnement d'éléments de coffrage sur un support de coffrage, **caractérisé par** une installation électronique de traitement de données ou un dispositif automatique de mesure pour la détermination des interstices de coffrage, et un dispositif de commande et une installation de découpe, des données sur les interstices de coffrage (9) pouvant être délivrées par le dispositif de commande des données à l'installation de découpe (17) au moyen de laquelle des éléments de coffrage spéciaux (5) peuvent être découpés pour combler les interstices de coffrage (9).

2. Dispositif selon la revendication 1, **caractérisé en ce qu'**un robot de coffrage (12) est associé au dispositif, au moyen duquel les éléments de coffrage (4a, 4b, 4c, 4d) peuvent être positionnés sur le support de coffrage (10) conformément au plan de coffrage, des interstices de coffrage (9) restant présentés.

3. Dispositif selon la revendication 1 ou 2, **caractérisé en ce que** le positionnement des éléments de coffrage (4a, 4b, 4c, 4d) et la découpe des éléments de coffrage spéciaux (5) sont réalisés pratiquement simultanément.

4. Dispositif selon l'une des revendications 1 à 3, **caractérisé en ce qu'**un dispositif de positionnement, préférentiellement un robot de coffrage, est prévu pour le positionnement des éléments de coffrage spéciaux (5) dans les interstices de coffrage (9).

5. Dispositif selon l'une des revendications 1 à 4, **caractérisé en ce qu'**au moins un élément de maintien (7), préférentiellement automatisé, peut être introduit dans au moins un des éléments de coffrage spéciaux (5), ledit élément de maintien (7) comportant un aimant (8) et maintenant l'élément de coffrage spécial (5) sur le support de coffrage.

6. Dispositif selon la revendication 5, **caractérisé en ce que** l'élément ou les éléments de maintien (7) sont amovibles, de préférence automatiquement.

7. Dispositif selon la revendication 5 ou 6, **caractérisé en ce que** les évidements (6) exigés pour la réception de l'élément ou des éléments de maintien (7) dans l'élément de coffrage spécial (5) peuvent être réalisés automatiquement, de préférence par l'installation de découpe (17).

8. Dispositif selon l'une des revendications 1 à 4, **caractérisé en ce que** les éléments de coffrage spéciaux (5) sont maintenus par de la colle et/ou par une sous-pression appliquée sur le support de coffrage (10).

9. Installation de circulation de palettes pour la production d'éléments préfabriqués en béton, comprenant une station de coffrage (14) avec un dispositif selon l'une des revendications 1 à 8.

10. Procédé d'application d'un coffrage sur un support de coffrage pour éléments préfabriqués en béton (1), comprenant les étapes suivantes :
a) positionnement d'au moins un élément de coffrage (4a, 4b, 4c, 4d) sur le support de coffrage (10) conformément à un plan de coffrage, des interstices de coffrage (9) subsistant,
b) détection des interstices de coffrage (9) par une installation électronique de traitement de données (13) ou un dispositif de mesure,
c) découpe automatisée d'éléments de coffrage spéciaux (5) par une installation de découpe (17) pour combler les interstices de coffrage (9),
d) positionnement des éléments de coffrage spéciaux (5) dans les interstices de coffrage (9) correspondants.

11. Procédé selon la revendication 10, **caractérisé en ce que** les étapes a) et c) sont exécutées simultanément, et/ou les étapes a) et/ou b) et/ou d) sont exécutées automatiquement.

12. Procédé selon la revendication 10 ou 11, **caractérisé en ce qu'**au moins un élément de maintien (7) au moyen duquel l'élément de coffrage spécial (5) est maintenu sur le support de coffrage (10) est introduit préférentiellement automatiquement dans l'élément ou les éléments de coffrage spéciaux (5).
